# EUROPÄISCHE PATENTSCHRIFT

(11) **EP 0 224 018 B1**
(45) Veröffentlichungstag und Bekanntmachung des Hinweises auf die Patenterteilung: **02.08.1989**
(21) Anmeldenummer: 86114478.0
(22) Anmeldetag: 18.10.1986
(51) Int. Cl.: F41C 13/00

(54) **Patronenzufuhrvorrichtung für eine Repetierbüchse**
Cartridge feed for repeater-type firearms
Distributeur de cartouches pour carabines à répétition

(30) Priorität: 23.11.1985 DE 3541430
(43) Veröffentlichungstag der Anmeldung: 03.06.1987
(73) Patentinhaber: Dynamit Nobel Aktiengesellschaft, 53839 Troisdorf (DE)
(72) Erfinder: Rieger, Benedikt, D-8901 Altenmünster-Hegnenbach (DE)

(56) Entgegenhaltungen:
- AT-B- 365 336
- DE-A- 1 728 124
- DE-A- 2 757 504
- US-A- 2 369 244
- US-A- 3 570 366

## Beschreibung

Die Erfindung betrifft eine Patronenzufuhrvorrichtung für eine Repetierbüchse, mit einem Verschlußgehäuse, einem in diesem Verschlußgehäuse vor dem hinteren Laufende unter diesem hinteren Laufende vorgesehenen Magazinschacht zur Aufnahme eines in seiner Rückwand eine Entnahmeöffnung aufweisenden Magazinkastens, zwei an dem Verschlußgehäuse in Richtung der Laufachse verschiebbar gelagerten, eine Verschlußeinrichtung tragenden Führungsleisten und einem unterhalb des Bewegungsbereiches der Verschlußeinrichtung um eine quer zur Laufachse angeordnete Schwenkachse schwenkbaren Ladelöffel, der eine Auflagefläche für die Patronenhülse aufweist und unter Wirkung einer Feder in Ladestellung hochschwenkbar ist.

Bei einer derartigen bekannten Patronenzufuhrvorrichtung für eine Repetierbüchse (AT-PS 365 336 oder auch DE-OS 17 28 124) ist das Magazin vor dem hinteren Laufende bzw. dem am hinteren Laufende angeordneten Verschlußkopf angeordnet, damit das hintere Laufende möglichst weit hinten zu liegen kommt und damit die Gesamtlänge der Repetierbüchse verkürzt wird. Dies setzt dann eine spezielle Patronenzufuhrvorrichtung voraus, welche beim Repetieren eine Patrone nach hinten aus dem Magazinkasten herauszieht und die Patrone, sobald die Geschoßspitze hinter dem Verschlußkopf (Hülsenkopf) liegt, so nach oben schwenkt, daß die Geschoßspitze vor der hinteren Öffnung des Verschlußkopfes zu liegen kommt. Beim Nachvorneschieben der Verschlußeinrichtung gleitet dann die Patrone in das Patronenlager.

Die bekannte Patronenzufuhrvorrichtung besteht jedoch aus einer Vielzahl von größtenteils beweglichen Einzelteilen. Mit den Führungsleisten ist schwenkbar ein Ausziehteil verbunden, welches zwei federbelastete Arme aufweist, die in ihren vorderen Enden Ausziehkrallen tragen. Mittels dieses Ausziehteiles, dessen Ausziehkrallen in die Auszieherrille der Patronenhülse eingreifen, wird die Patrone bei Zurückbewegung der Verschlußeinrichtung nach hinten aus dem Magazin herausgezogen und auf den Ladelöffel verschoben. Die Bewegung des Ladelöffels wird durch mehrere Zwischenglieder gesteuert. Während des Hochschwenkens des Ladelöffels muß das Auszieherteil die Patronenhülsen noch festhalten. Da jedoch dieses Festhalten nur an der am Hülsenboden vorgesehenen Auszieherrille erfolgt, ist die Festhaltewirkung mangelhaft. Es kommt deshalb häufig zu Störungen beim Ladevorgang. Störungen beim Ladevorgang, die auch zu Beschädigungen der empfindlichen Geschoßspitze führen können, treten weiterhin dadurch auf, daß Patronen unterschiedliche Längen aufweisen können. Da die Patrone von den Auszieherkrallen an der Auszieherrille erfaßt wird, kommt der Patronenboden beim Ladevorgang immer an der gleichen Stelle zu liegen. Hierdurch hat die Geschoßspitze vor dem Einschieben in die Öffnung des Verschlußkopfes abhängig von der Gesamtlänge der Patrone jeweils einen unterschiedlichen Abstand. Da die Patronenachse beim Einschieben in den Verschlußkopf schräg zur Laufachse geneigt ist, kann es zu Störungen beim Einschieben der Geschoßspitze in den Verschlußkopf kommen. Weitere Störquellen sind die empfindlichen Auszieherkrallen. Außerdem sind zur Steuerung der Schwenkbewegung des Ladelöffels mehrere bewegliche Teile notwendig, wegen der Vielzahl der Einzelteile ist die bekannte Patronenzufuhrvorrichtung teuer in den Herstellung und Montage, sowie auch störanfällig. Ein weiterer Nachteil besteht darin, daß in dem Magazinkasten immer nur eine Reihe von Patronen übereinander angeordnet werden können, da das Auszieherteil eine Patrone immer nur an der gleichen Stelle erfassen kann.

Es gibt auch Repetierbüchsen, bei denen der Magazinschacht hinter dem Verschlußkopf angeordnet ist. Dies ergibt jedoch eine größere Gesamtlänge der Waffe. Bei derartigen Repetierbüchsen (z.B. Mauser-Gewehr M98) können Magazinkästen verwendet werden, bei denen die Patronen in zwei Reihen nebeneinander in Zick-Zack-Anordnung aufgenommen sind. Dies hat den Vorteil, daß der Masgazinkasten bei gleicher Bauhöhe die doppelte Anzahl von Patronen aufnehmen kann gegenüber einem Magazinkasten mit nur einer Reihe von Patronen.

Der Erfindung liegt die Aufgabe zugrunde, die Patronenzufuhrvorrichtung für eine Repetierbüchse der eingangs erwähnten Art dahingehend zu verbessern, daß sie weniger bewegliche Einzelteile aufweist und damit billiger in der Herstellung und Montage ist, daß sie weitgehend störungsfrei arbeitet und außerdem gegebenenfalls auch bei Magazinkästen, in denen die Patronen doppelreihig in Zick-Zack-Anordnung aufgenommen werden, anwendbar ist.

Dies wird nach der Erfindung dadurch erreicht, daß an den Magazinschacht nach hinten ein Führungsgehäuse anschließt, das im Bereich hinter dem Verschlußkopf an der Oberseite eine sich über eine Patronenlänge erstreckende Öffnung und in deren hinteren Hälfte zwei einander gegenüberliegende Haltelippen nach Art von Magazinlippen aufweist, deren gegenseitiger Abstand etwas kleiner ist als der Hülsendurchmesser, daß der Ladelöffel in dem Führungsgehäuse um die an seinem vorderen Ende vorgesehene, in der Nähe des Magazinschachtes angeordnete, Schwenkachse schwenkbar gelagert ist, daß der Magazinkasten an seiner Oberseite eine sich über seine ganze Länge erstreckende Öffnung und im Bereich dieser Öffnung zwei einander gegenüberliegende Magazinlippen aufweist, daß im oberen Bereich des Magazinschachtes ein mit den Führungsleisten verbundener, sich quer zur Laufachse erstreckender Schieber vorgesehen ist, welcher in Höhe der obersten sich im Magazinkasten befindenden Patrone angeordnet ist, sich in Schließstellung der Verschlußeinrichtung vor der Geschoßspitze der obersten Patrone befindet und bei Zurückbewegung der Verschlußeinrichtung an der Geschoßspitze der obersten Patrone zur Anlage kommt und diese nach hinten aus dem Magazinkasten in das Führungsgehäuse schiebt.

Bei der neuen Patronenzufuhrvorrichtung wurde die Anzahl der beweglichen Teile ganz wesentlich verringert. Es ist praktisch nur noch der schwenkbare Ladelöffel als bewegliches Teil vorgesehen, denn der Schieber selbst ist fest mit den Führungsleisten verbunden. Durch die wesentliche Verringerung der Anzahl der beweglichen Teile ist der Aufbau einfacher, die Herstellung billiger und insbesondere ist die neue Patronenzufuhrvorrichtung wenig störanfällig. Dies ist u.a. auch darauf zurückzuführen, daß bewegliche Auszieherkrallen fehlen. Da die Patrone bei der neuen Patronenzufuhrvorrichtung nicht mehr aus dem Magazin gezogen sondern geschoben wird, braucht sie nicht mit einer Ausziehervorrichtung gekuppelt zu werden. Das Herausschieben hat weiterhin den Vorteil, daß die Lage der Geschoßspitze vor dem Ver schlußkopf immer die gleiche ist. Diese Lage wird nämlich durch den an der Geschoßspitze angreifenden Schieber bestimmt. Außerdem wird die Patronenhülse vor dem Einschieben und auch beim Einschieben in den Verschlußkopf durch die Haltelippen auf einer größeren Länge abgestützt und geführt. Durch diese verbesserte Abstützung und Führung werden Störungen beim Ladevorgang und Beschädigungen der Geschoßspitze sowie der Hülse vermieden. Ein weiterer wesentlicher Vorteil der neuen Patronenzufuhrvorrichtung besteht auch darin, daß diese auch für Magazinkästen mit zwei Reihen von Patronen in Zick-Zack-Anordnung verwendet werden kann. Ohne Vergrößerung der Magazinhöhe ist es deshalb möglich, die Kapazität des Magazins auf das Doppelte zu steigern, ohne daß das Magazin nach unten über den Schaft vorsteht, was bei Repetierbüchsen, bei denen das Magzin vor dem hinteren Laufende angeordnet ist, bisher nicht möglich war.

Vorteilhafte Ausgestaltungen der Erfindung sind in den Unteransprüchen gekennzeichnet.

Die Erfindung ist in folgendem, anhand eines in der Zeichnung dargestellten Ausführungsbeispieles, näher erläutert. Es zeigen:
Figur 1 einen Längsschnitt der Patronenzufuhrvorrichtung in Schließstellung der Verschlußeinrichtung,
Figur 2 einen Schnitt nach der Linie 11-11 der Figur 1,
Figur 3 einen Längschnitt bei geöffneter Verschlußeinrichtung,
Figur 4 einen Querschnitt nach der Linie IV-IV der Fig. 1,
Figur 5 einen Querschnitt nach der Linie V-V der Fig. 3.

Das Verschlußgehäuse 1 ist in bekannter Weise mit dem nicht näher dargestellten Schaft der Repetierbüchse verbunden. Mit dem Verschlußgehäuse 1 ist der Lauf 2 verbunden, was beispielsweise in der in dem DE-GM 85 17 904 näher beschriebenen Art erfolgen kann. Der Lauf 2 trägt an seinem hinteren Ende den Verschlußkopf 3. Von der Verschlußeinrichtung, die mit den beiden Führungsleisten 4 verbunden ist, ist nur die Kammer 5 mit den Verriegelungsvorsprüngen 6 dargestellt. Die Führungsleisten 4 der als sogenannten "Kurzverschluß" ausgebildeten Verschlußeinrichtung sind in Richtung der Laufachse A in dem Verschlußgehäuse 1 verschiebbar geführt. Das Verschlußgehäuse 1 weist einen Magazinschacht 7 auf, in welchen ein Magazinkasten 8 von unten her eingesteckt werden kann. Der Magazinkasten 8 schließt bei dem gezeigten Ausführungsbeispiel bündig mit der Unterseite des Verschlußgehäuses 1 ab. Er kann jedoch auch über die Unterseite 1 vorstehen, wenn er eine größere Anzahl von Patronen aufnehmen soll.

An den Magazinschacht 7 schließt nach hinten ein Führungsgehäuse 9 an. Diese Führungsgehäuse 9 weist im Bereich hinter dem Verschlußkopf 3 oben eine Öffnung 10 auf, die sich über eine Patronenlänge erstreckt. In der hinteren Hälfte dieser Öffnung 10 sind zwei Haltelippen 11 vorgesehen, die ähnlich wie Magazinlippen ausgebildet sind. Die Haltelippen 11 sind einander gegenüberliegend angeordnet. Wie man aus Figur 2 entnehmen kann, nimmt der Abstand a der oberen einander zugekehrten Ränder 11 a der Haltelippen nach vorne zu. Der gegenseitige Abstand a der Haltelippenränder 11 a ist kleiner als der Hülsendurchmesser D. In der vorderen Hälfte ist die Öffnung 10 durch die Längsränder 12a der nach innen gebogenen Seitenwände 12 des Gehäuses begrenzt. Die Öffnung 10 weist in ihrer vorderen Hälfte eine Breite b auf, die kleiner ist als der Hülsendurchmesser D, aber größer als der Durchmesser d des Geschoßes 13b bzw. des Hülsenmundes. Die Breite b des vorderen Teiles der Öffnung 10 muß so sein, daß beim Nachhintenschieben einer Patrone 13 deren Hülse 13a nach oben nicht hindurchtreten kann und somit geführt wird und daß bei vollständig zurückgeschobener Patrone 13 das Geschoß 13b zwischen den Längsrändern 12a nach oben hindurchtreten kann, wie es anhand der strichpunktierten Linien in Figur 2 erkennbar ist.

In dem Führungsgehäuse 9 ist der Ladelöffel 14 um eine quer zur Laufachse A angeordnete Schwenkachse 15 an seinem vorderen Ende 14a schwenkbar gelagert. Die Schwenkachse 15 ist in der Nähe des Magazinschachtes 7 angeordnet. Der Ladelöffel 14 trägt an seinem hinteren Ende 14b eine konkave Auflagefläche 14c für die Patronenhülse 13a. Auf den Ladelöffel 14 wirkt ferner eine Feder 16 ein, die diesen nach oben in Richtung zur Öffnung 10 drückt. Anschließend an sein vorderes Ende 14a hat der Ladelöffel 14 ferner eine Führungsfläche 14d.

Der Magazinkasten 8 weist oben eine Öffnung 17 auf, die sich über die ganze Länge des Magazinkastens erstreckt. Im Bereich dieser Öffnung 17 sind in der hinteren Hälfte des Magazinkastens zwei Magazinlippen 18 angeordnet. In der Rückwand 19 des Magazinkastens ist im oberen Bereich derselben eine Entnahmeöffnung 20 vorgesehen. Die Vorderwand 21 weist im oberen Bereich ferner eine Durchtrittsöffnung 22 für den weiter unten noch näher beschriebenen Schieber 23 auf.

Vorzugsweise sind die Patronen 13 in dem Magazinkasten 8 in Zick-Zack-Anordnung doppelreihig angeordnet. Hierzu weist der Magazinkasten 8 eine lichte Weite W auf, die etwas kleiner ist als der doppelte Hülsendurchmesser D. Im Magazinkasten ist ferner in bekannter Weise ein Magazinboden 24 vorgesehen, der durch die Magazinfeder 25 nach oben gedrückt wird. An einer der Magazinlippen 18 stützt sich die jeweils oberste Patrone 13 ab. Obwohl die Öffnung auch zwischen den Magazinlippen 18 eine Breite aufweist, die größer ist als der Hülsendurchmesser, können die Patronen nicht selbsttätig aus dem Magazinkasten 8 heraustreten, da die oberste Patrone außer an der Magazinlippe 18 auch an der daneben liegenden Patrone und der darunter liegenden Patrone abgestützt ist.

Die Patronen können jedoch nach Herausnahme des Magazinkastens 8 aus dem Magazinschacht 7 einzeln von oben her in dem Magazinkasten 8 eingedrückt oder aus diesem herausgenommen werden.

Wird, wie es beim gezeigten Ausführungsbeispiel der Fall ist, ein Magazinkasten 8 mit doppelreihiger Anordnung der Patronen 13 verwendet, dann weist das Führungsgehäuse 9 vorne eine lichte Weite auf, die der des Magazinkastens entspricht. Das Führungsgehäuse 9 verjüngt sich nach hinten auf eine lichte Weite, die nur geringfügig größer ist als der Hülsendurchmesser D, wie auch aus den Figuren 2 und 5 zu entnehmen ist. Bei einem Magazin, bei dem die Patronen in einer Reihe übereinanderliegend angeordnet sind, kann das Führungsgehäuse 9 eine gleichbleibende lichte Weite aufweisen, die etwas größer ist als der Hülsendurchmesser.

Der Schieber 23 ist an der Unterseite einer Brücke 26 angeordnet, deren Enden mit je einer der Führungsleisten 4 fest verbunden ist. Der Schieber 23 erstreckt sich quer zur Laufachse A und ist in Höhe der obersten im Magazinkasten 8 angeordneten Patrone 13 angeordnet. Er weist an seiner, dem Geschoß 13b zugekehrten Schubfläche 23a zweckmäßig eine Stützleiste 23b auf. Aus Figur 4 ist ersichtlich, daß der Schieber 23 etwas schmäler ist als die lichte Weite des Magazinkastens 8. Im Bereich der Magazinlippen 18 ist der Schieber 23 außerdem mit Aussparungen 23c versehen. Der Schieber 23 erstreckt sich außerdem von der Schubfläche 23a etwa um die Länge des Magazinkastens 8 nach vorne und ist in diesem Bereich mit einem Längsschlitz 27 versehen, durch welchen der Haken 28 der Laufhalterung hindurchtritt. Vorne trägt der Schieber 23 einen Puffer 29 aus elastischem Material. Dieser Puffer 29 bildet einen Anschlag, der die Zurückbewegung des Schiebers 23 begrenzt.

Die Wirkungsweise der Patronenzufuhrvorrichtung ist folgende:

Ist die Verschlußeinrichtung geschlossen, dann nehmen die Teile die in Figur 1 dargestellte Lage ein. Beim Öffnen der Verschlußeinrichtung nach Betätigung des nicht dargestellten Kammerstengels kann die Verschlußeinrichtung nach hinten gezogen werden. Da sie mit den Führungsleisten 4 fest verbunden ist, bewegen sich diese gegenüber dem Verschlußgehäuse 1 ebenfalls nach hinten. Die Schubfläche 23a des Schiebers 23 legt sich an die Geschoßspitze 13c der obersten Patrone an und schiebt diese aus dem Magazinkasten 8 nach hinten. Hierbei bewegt sich der Schieber 23 durch den oberen Bereich des Magazinkastens hindurch und schiebt die oberste Patrone 13 in das Führungsgehäuse 9. Durch die Patronenhülse 13a der obersten Patrone wird der Ladelöffel entgegen der Kraft der Feder 16 nach unten gedrückt. Die Führungsfläche 14 liegt dann in etwa parallel zur Laufachse A und bildet eine untere Führung für die Patronenhülse. Seitlich wird die Patronenhülse durch die Seitenwände 12 des Führungsgehäuses 9 geführt. Nach oben kann sie zunächst aus dem Führungsgehäuse 9 nicht heraustreten, da im vorderen Bereich der Öffnung 10 die Längsränder 12a einen Abstand b aufweisen, der kleiner ist als der Hülsendurchmesser D. Durch das sich nach hinten verjüngende Führungsgehäuse 9 wird die Patrone 13 zur Mitte zwischen den Führungsleisten 4 hin bewegt. Während die oberste Patrone aus dem Magazinkasten geschoben wird, drückt die Magazinfeder 25 die übrigen Patronen nach oben, wobei sich die Patronenhülse 13a der nunmehr obersten Patrone an die Unterseite 23e des Schiebers anlegt. Der Puffer 29 kommt schließlich an Teilen der Laufhalterung zur Anlage und begrenzt damit die Verschiebebewegung des Schiebers 23 nach hinten. In dieser Stellung befindet sich die Schubfläche 23a etwas hinter dem Verschlußkopf 3, wie es in Figur 3 dargestellt ist. Da sich nunmehr nur noch das Geschoß 13b und der Hülsenmund in der vorderen Hälfte der Öffnung 10 befindet, während die Hülse 13a in der hinteren Hälfte der Öffnung 10 ist, kann der Ladelöffel 14 die Patrone unter Wirkung der Feder 16 anheben. Hierbei treten das Geschoß 13b und der Hülsenmund zwischen den Längsrändern 12a hindurch. Der Ladelöffel 14 drückt die Patronenhülse 13a nach oben gegen die Haltelippen 11. Da deren einander zugekehrte Ränder 11a vorne einen größeren Abstand a aufweisen als hinten, nimmt die Patronenhülse 13a die in Figur 3 dargestellte Lage ein, bei der sie gegenüber der Laufachse A schräg nach vorne oben geneigt ist und die Geschoßspitze 13c in etwa auf der Laufachse A liegt. Die am Schieber 23 vorgesehene Stützleiste 23a hat die Aufgabe, die Geschoßspitze 13c abzustützen, damit das vordere Ende der Patrone nicht nach unten kippt, wenn die Patronenhülse 13a den Magazinkasten verlassen hat. Durch den elastischen Puffer 29 soll einerseits ein weicher Anschlag erreicht werden und außerdem wird der Schieber 23, nachdem er seine hinterste Stellung erreicht hat, durch Ausdehnung des elastischen Puffers 29 wieder geringfügig nach vorne bewegt, so daß die Geschoßspitze 13c nicht mehr an der Schubfläche 23a anliegt. Wenn sich die Patrone in der in Figur 3 dargestellten Ladestellung befindet, kann die Verschlußeinrichtung wieder nach vorne geschoben werden, wobei die Kammer 5 an dem Hülsenboden 13d zur Anlage kommt und die Patrone nach vorne in den Hülsenkopf 3 und schließlich an das Patronenlager 2a schiebt. Durch die verhältnismäßig langen Haltelippen 11 wird die Patrone 13 in Ladestellung immer genau ausgerichtet und während des Einschiebens in den Verschlußkopf 3 auch sicher geführt.

Wenn sich der Schieber 23 in seiner hinteren Endstellung befindet, untergreift er die Magazinlippen 18, so daß der Magazinkasten nicht entnommen werden kann. Sobald die letzte Patrone verschossen ist, kann nicht mehr repetiert werden, denn der Schieber 23 würde dann an dem nach oben gedrückten Magazinboden 24 anstoßen und eine Verschiebung nach hinten wäre damit verhindert.

## Patentansprüche

1. Patronenzufuhrvorrichtung für eine Repetierbüchse, mit einem Verschlußgehäuse (1), einem in diesem Verschlußgehäuse vor dem hinteren Laufende unter diesem hinteren Laufende vorgesehen Magazinschacht (7) zur Aufnahme eines in seiner Rückwand (19) eine Entnahmeöffnung (20) aufweisenden Magazinkastens (8), zwei an dem Verschlußgehäuse (1) in Richtung der Laufachse (A) verschiebbar gelagerten, eine Verschlußeinrichtung tragenden Führungsleisten (4), und einem unterhalb des Bewegungsbereiches der Verschlußeinrichtung um eine quer zur Laufachse (A) angeordnete Schwenkachse (15) schwenkbaren Ladelöffel (14), der eine Auflagefläche für die Patronenhülse (13a) aufweist und unter Wirkung einer Feder (16) in Ladestellung hochschwenkbar ist, dadurch gekennzeichnet, daß an dem Magazinschacht (7) nach hinten ein Führungsgehäuse (9) anschließt, das im Bereich hinter dem Verschlußkopf (3) an der Oberseite eine sich über eine Patronenlänge erstreckende Öffnung (10) und in deren hinteren Hälfte zwei einander gegenüberliegende Haltelippen (11) nach Art von Magazinlippen aufweist, deren gegenseitiger Abstand (a) etwas kleiner ist als der Hülsendurchmesser (D), daß der Ladelöffel (14) in dem Führungsgehäuse (9) um die an seinem vorderen Ende vorgesehene, in der Nähe des Magazinschachtes (7) angeordnete, Schwenkachse (15) schwenkbar gelagert ist, daß der Magazinkasten (8) an seiner Oberseite eine sich über seine ganze Länge erstreckende Öffnung (17) und im Bereich dieser Öffnung zwei einander gegenüberliegende Magazinlippen (18) aufweist, daß im oberen Bereich des Magazinschachtes (7) ein mit den Führungsleisten (4) verbundener, sich quer zur Laufachse (A) erstreckender Schieber (23) vorgesehen ist, welcher in Höhe der obersten sich im Magazinkasten (8) befindenden Patrone (13) angeordnet ist, sich in Schließstellung der Verschlußeinrichtung vor der Geschoßspitze (13c) der obersten Patrone (13) befindet und bei Zurückbewegung der Verschlußeinrichtung an der Geschoßspitze (13c) der obersten Patrone (13) zur Anlage kommt und diese nach hinten aus dem Magazinkasten (8) in das Führungsgehäuse (9) schiebt.

2. Vorrichtung nach Anspruch 1, dadurch gekennzeichnet, daß der Abstand (a) der oberen, einander zugekehrten Ränder (i i a) der Haltelippen (11) nach vorne zunimmt, so daß die durch den Ladelöffel (14) an die Haltelippen (11) angedrückte Patronenhülse (13a) gegenüber der Laufachse (A) schräg nach vorne oben geneigt ist und die Geschoßspitze (13c) in etwa auf der Laufachse (A) liegt.

3. Vorrichtung nach Anspruch 1 oder 2, dadurch gekennzeichnet, daß die obere Öffnung (10) des Führungsgehäuses (9) in ihrer vorderen Hälfte eine Breite (b) aufweist, die kleiner ist als der Hülsendurchmesser (D) aber größer als der Geschoßdurchmesser (d).

4. Vorrichtung nach Anspruch 1, 2 oder 3, dadurch gekennzeichnet, daß der Magazinkasten (8) für eine Zick-Zack-Anordnung der Patronen eine lichte Weite (W) aufweist, die etwas kleiner ist als der doppelte Hülsendurchmesser (D), daß das Führungsgehäuse (9) vorne eine lichte Weite aufweist, die der des Magazinkastens (8) entspricht, und daß sich das Führungsgehäuse (9) nach hinten auf eine lichte Weite verjüngt, die geringfügig größer ist als der Hülsendurchmesser (D).

5. Vorrichtung nach Anspruch 1, dadurch gekennzeichnet, daß der Schieber (23) an seiner dem Geschoß (13b) zugekehrten Schubfläche (23a) eine die Geschoßspitze (13c) untergreifende Stützleiste (23b) aufweist.

6. Vorrichtung nach einem der Ansprüche 1 - 5, dadurch gekennzeichnet, daß der Schieber (23) an der Unterseite einer die beiden Führungsleisten (4) verbindenden Brücke (26) angeordnet ist und Aussparungen (23c) für die Magazinlippen (18) aufweist.

7. Vorrichtung nach einem der Ansprüche 1 - 6, dadurch gekennzeichnet, daß sich der Schieber (23) von seiner der Geschoßspitze (13c) zugekehrten Schubfläche (23a) etwa um die Länge des Magazinkastens (8) nach vorne erstreckt.

8. Vorrichtung nach Anspruch 1, dadurch gekennzeichnet, daß die Zurückbewegung des Schiebers (23) durch einen Anschlag (29) begrenzt ist.

9. Vorrichtung nach Anspruch 8, dadurch gekennzeichnet, daß der Anschlag durch einen Puffer (29) aus elastischem Material gebildet ist.

## Claims

1. Cartridge feed for a repeating type rifle, with a breech block housing (1), a magazine compartment (7) in this breech block housing for receiving a magazine case (8) having, in its rear wall (19) a removal opening (20), the magazine compartment being provided in front of the rear end of the barrel below this rear end of the barrel, two guide bars (4) supporting a breech block arrangement secured for displacement on the breech block housing (1) in the direction of the axis (A) of the barrel, and a loading plate (14), which has a support surface for the cartridge casing (13a) and is highly pivotable under the action of a spring (16) into the loading position, being pivotable below the region of movement of the breech block arrangement about a pivot axis (15) disposed transverse to the axis (A) of the barrel, characterised in that a guide housing (9) which has, in the region behind the mushroom head (3), on the upper side, an opening (10) extending over one cartridge length and in whose rear half has two holding lips (11) of magazine lip type lying opposite one another, the mutual separation (a) of the lips being somewhat smaller than the casing diameter (D), links up to the magazine compartment (7) behind the rear thereof, in that the loading plate (14) is secured in the guide housing (9) pivotably about the pivot axis (15) provided at its forward end and arranged in the neighbourhood of the magazine compartment (7), in that the magazine case (8) has, on its upper side, an opening (17) extending over its entire length and, in the region of this opening, two magazine lips (18) opposite one another, in that in the upper region of the magazine compartment (7) there is provided a slide member (23) extending transverse to the barrel axis (A) and connected with guide bars (4), which slide member is arranged at the height of the uppermost cartridge (13) located in the magazine case (8), is located in the closed position of the breech block arrangement in front of the nose of the shell (13c) of the uppermost cartridge (13) and, on moving back of the breech block arrangement, comes to be adjacent the shell nose (13c) of the uppermost cartridge (13) and pushes this backwards out of the magazine case (8) into the guide housing (9).

2. Arrangement according to claim 1, characterised in that the separation (a) of the upper edges (11 a) of the holding lips (11) which are directed to one another increases forwardly so that the cartridge casing (13a) pushed onto the holding lips (11) by means of the loading plate (14) is forwardly inclined upwardly with respect to the axis (A) of the barrel and the nose (13c) of the shell lies approximately on the axis (A) of the barrel.

3. Arrangement according to claim 1 or 2, characterised in that the upper opening (10) of the guide housing (9) has, in its front half, a width (b) which is less than the casing diameter (D) but greater than the shell diameter (d).

4. Arrangement according to claim 1 or 2, characterised in that the magazine case (8) has a clear width (W) for a zig-zag arrangement of cartridges, which width is somewhat less than double the casing diameter (D), in that the guide housing (9) has at the front a clear width which corresponds to that of the magazine case (8) and in that the guide housing (9) narrows to the rear to a clear width which is slightly larger than the casing diameter (D).

5. Arrangement according to claim 1, characterised in that the slide member (23) has on its slide surface (23a) facing the shell (13b) a support bar (23b) engaging from below the nose (13c) of the shell.

6. Arrangement according to one of claims 1 to 5, characterised in that the slide member (23) is arranged on the underside of a bridge (26) connecting the two guide bars (4) and has recesses (23c) for the magazine lips (18).

7. Arrangement according to one of claims 1 to 6, characterised in that the slide member (23) extends forwardly from its slide surface (23a) facing the nose (13c) of the shell approximately the length of the magazine case (8).

8. Arrangement according to claim 1, characterised in that the movement back of the slide (23) is limited by a stop member (29).

9. Arrangement according to claim 8, characterised in that the stop member is formed by a buffer (29) of elastic material.

## Revendications

1. Dispositif d'amenée de cartouches pour carabines à répétition, comportant une boîte de culasse (1), un couloir de chargeur (7) prévu dans cette boite de culasse en avant et en dessous de l'extrémité arrière du canon, pour recevoir un chargeur (8) présentant une ouverture de prélèvement (20) dans sa paroi arrière (19), deux barrettes de guidage (4) montées sur la boîte de culasse (1) de façon mobile en translation suivant la direction de l'axe (A) du canon et portant un dispositif de culasse, et une cuillère de chargement (14) située en dessous de la zone de déplacement du dispositif de culasse et capable de pivoter autour d'un axe de pivotement (15) agencé transversalement à l'axe (A) du canon, cette cuillère présentant une surface d'appui pour la douille de cartouche (13a) et pouvant, sous l'action d'un ressort (16), être amenée par pivotement vers le haut à la position de chargement, caractérisé par le fait qu'au couloir de chargeur (7) se raccorde, vers l'arrière, un carter de guidage (9) qui, dans la région derrière la tête de culasse (3), présente du côté supérieur une ouverture (10) s'étendant sur une longueur de cartouche, et comporte, dans la moitié arrière de cette ouverture, deux lèvres de retenue (11) disposées en vis-à-vis à la manière de lèvres de chargeur, leur intervalle mutuel (a) étant légèrement plus petit que le diamètre de douille (D), par le fait que la cuillère de chargement (14) est montée dans le carter de guidage (9) avec possibilité de pivotement autour de l'axe de pivotement (15) prévu à son extrémité avant, au voisinage du couloir de chargeur (7), par le fait que le chargeur (8) présente sur son côté supérieur une ouverture (17) s'étendant sur toute sa longueur et comporte, dans la région de cette ouverture, deux lèvres de chargeur (18) mutuellement en vis-à-vis, par le fait que, dans la région supérieure du couloir de chargeur (7), il est prévu un coulisseau (23) lié aux barrettes de guidage (4), et s'étendant transversalement à l'axe (A) du canon, coulisseau qui est agencé à hauteur de la cartouche (13) la plus haute dans le chargeur (8) et qui, lorsque le dispositif de culasse est en position de fermeture, se trouve devant la pointe (13c) du projectile de la cartouche (13) la plus haute et qui, lors du mouvement de recul du dispositif de culasse, vient au contact de la pointe (13c) du projectile de la cartouche (13) la plus haute et pousse celle-ci vers l'arrière hors du chargeur (8) pour la faire entrer dans le carter de guidage (9).

2. Dispositif selon revendication 1, caractérisé par le fait que l'intervalle (a) des bords supérieurs (11 a) des lèvres de retenue (11), tournés l'un vers l'autre, croît vers l'avant de manière que la douille de cartouche (13a) que la cuillère de chargement (14) appuie sur les lèvres de retenue (11) soit inclinée par rapport à l'axe (A) du canon vers l'avant et le haut et que la pointe (13c) du projectile se trouve à peu près sur l'axe (A) du canon.

3. Dispositif selon revendication 1 ou 2, caractérisé par le fait que l'ouverture supérieure (10) du carter de guidage (9) présente, dans sa moitié avant, une largeur (b) inférieure au diamètre de douille (D) mais supérieure au diamètre de projectile (d).

4. Dispositif selon revendication 1, 2 ou 3, caractérisé par le fait que le chargeur (8) présente, pour un agencement en zig-zag des cartouches, une largeur libre intérieure (W) qui est légèrement inférieure au double du diamètre de douille (D), par le fait que le carter de guidage (9) présente à l'avant une largeur libre intérieure qui correspond à celle du chargeur (8), et par le fait que la largeur du carter de guidage (9) diminue vers l'arrière jusqu'à une largeur libre intérieure qui est légèrement supérieure au diamètre de douille (D).

5. Dispositif selon revendication 1, caractérisé par le fait que le coulisseau (23) présente, sur sa surface de poussée (23a) tournée vers le projectile (13b), une barrette de soutien (23b) se plaçant en dessous de la pointe (13c) du projectile.

6. Dispositif selon l'une des revendications 1 à 5, caractérisé par le fait que le coulisseau (23) est agencé sur le côté inférieur d'une traverse (26) reliant les deux barrettes de guidage (4) et présente des échancrures (23c) pour les lèvres de chargeur (18).

7. Dispositif selon l'une des revendications 1 à 6, caractérisé par le fait que, depuis sa surface de poussée (23a) tournée vers la pointe (13c) du projectile, le coulisseau (23) s'étend vers l'avant à peu près sur une longueur égale à celle du chargeur (8).

8. Dispositif selon revendication 1, caractérisé par le fait que le mouvement de recul du coulisseau (23) est limité par une butée (29).

9. Dispositif selon revendication 8, caractérisé par le fait que la butée est constitutée par un tampon (29) en matière élastique.
